# EUROPÄISCHE PATENTANMELDUNG

(11) **EP 4 239 134 A1**
(43) Veröffentlichungstag der Anmeldung: **06.09.2023**
(21) Anmeldenummer: 23160118.8
(22) Anmeldetag: 06.03.2023
(51) Int. Cl.: E03C 1/04, A47K 3/40

(54) **DUSCHWANNE MIT WÄRMETAUSCHER**

(30) Priorität: 04.03.2022 DE 102022105176
(71) Anmelder: Warmduscher GmbH, 30451 Hannover (DE)
(72) Erfinder: Baum, Oliver, 30451 Hannover (DE)
(74) Vertreter: Klickow & Wetzel PartGmbB

(57) **Zusammenfassung**

Die Erfindung betrifft eine Duschwanne mit einer Vertiefung (14) in der Duschwanne (10), in der ein Wärmetauscher (20) zur Erwärmung von zulaufendem Kaltwasser beim Duschen durch Wärmerückgewinnung aus Brauchwasser vorgesehen ist, wobei über der Vertiefung (14) eine wasserdurchlässige, begehbare Abdeckung (13) vorgesehen ist, dadurch gekennzeichnet, dass der Wärmetauscher (20) wenigstens ein flächiges Element (20) mit wenigstens einer Prägung (21) vorsieht, das auf wenigstens einem Abschnitt eines Bodens (16) der Vertiefung (14) angeordnet und über eine Verbindung fest mit dem wenigstens einen Abschnitt des Bodens (16) verbunden ist, dass die Verbindung zwischen das wenigstens eine flächige Element (20) mit der wenigstens einen Prägung (21) und dem wenigstens einen Abschnitt des Bodens (16) flüssigkeitsdicht ausgeführt ist, so dass die wenigstens eine Prägung (22) des flächigen Elements (21) zusammen mit dem wenigstens einen Abschnitt des Bodens (16) wenigstens einen Strömungskanal (23) zum Durchfließen mit dem zu erwärmenden zulaufende Kaltwasser bildet.

## Beschreibung

Die Erfindung betrifft eine Duschwanne mit einer Vertiefung in der Duschwanne, in der ein Wärmetauscher zur Erwärmung von zulaufendem Kaltwasser beim Duschen durch Wärmerückgewinnung aus Brauchwasser vorgesehen ist, wobei über der Vertiefung eine wasserdurchlässige, begehbare Abdeckung vorgesehen ist.

Duschen verbraucht große Mengen an Energie. Um Duschen zu können, wird das zugeführte Kaltwasser durch geeignete Techniken erwärmt und dann der jeweiligen Dusche zugeführt. Die Erwärmung kann durch Fernwärme, Gas, Öl, Strom oder auch Solarthermie erfolgen.

Das erwärmte Wasser wird in der sogenannten Mischbatterie direkt vor dem Duschkopf mit kaltem Wasser auf die gewünschte Temperatur vermischt. Dieses erfolgt beispielsweise, wenn eine zentrale Wassererwärmung vorgesehen ist. Alternativ kann das Kaltwasser auch mittels eines Erwärmungsgerätes erwärmt werden, dass beispielsweise das Kaltwasser direkt auf die Duschtemperatur erwärmt. Bei solchen Erwärmungsgeräten handelt es sich beispielsweise um regelbare Durchlauferhitzer oder auch Gasthermen. Solche Geräte sind dann baulich nahe an der Dusche installiert. Eine Dusche weist einen Boden auf. Dieser kann beispielsweise eine Duschwanne sein. Alternativ, insbesondere bei begehbaren Duschen, ist der Boden der Dusche als eine geflieste Oberfläche ausgeführt. Sowohl die Duschwanne als auch der geflieste Boden weisen dabei einen Abfluss auf.

In der Regel liegt die Duschwassertemperatur zwischen 37°C und 42°C je nach Messstelle und persönlichem Wohlbefinden. Das Wasser fließt über den Körper und von dort direkt in den Abfluss und in die Kanalisation. Beim Austritt aus der Duschwanne hat das Wasser immer noch eine Restwärme von meist über 34°C. Die Nutzung dieser Restwärme birgt ein enormes Energiesparpotential.

Es sind bereits Techniken bekannt, welche die Wärme aus dem Duschwasser mit Hilfe eines Wärmetauschers zurückgewinnen und diese dem der Dusche zulaufendem Kaltwasser zuführen. Sämtliche bekannten Techniken erfordern mindestens einen aufwändigen Umbau, wenn nicht sogar einen Neubau der Dusche bzw. des Badezimmers. So zeigt beispielsweise EP 3094937 B1 einen in eine Duschwanne integrierten Wärmetauscher zur Erwärmung von Kaltwasser. Gleiches gilt für DD206511. Ein ähnliches System ist aus DE202007007907U1 bekannt. Auch hierbei sind jeweils Wärmetauscher baulich in die Duschwannen integriert und in diesen mehr oder weniger fest verbaut. Allerdings sind sie aufwendig und kostenintensiv in der Herstellung und Reinigung und bestehen aus mehreren Teilen, die zur Reinigung separiert werden müssen. Weiterhin hat sich gezeigt, dass sie schlecht im Wirkungsgrad sind.

Aufgabe der Erfindung ist es auf einfache und kostengünstige Weise eine Wärmerückgewinnung beim Duschen zu verbessern und den erforderlichen Wartungsaufwand während der langfristigen Nutzung auf ein Minimum zu reduzieren.

Gelöst wird diese Aufgabe dadurch, dass der Wärmetauscher wenigstens ein flächiges Element mit wenigstens einer Prägung vorsieht, das auf wenigstens einem Abschnitt eines Bodens der Vertiefung angeordnet und über eine Verbindung fest mit dem wenigstens einen Abschnitt des Bodens verbunden ist, dass die Verbindung zwischen das wenigstens eine flächige Element mit der wenigstens einen Prägung und dem wenigstens einen Abschnitt des Bodens flüssigkeitsdicht ausgeführt ist, so dass die wenigstens eine Prägung des flächigen Elements zusammen mit dem wenigstens einen Abschnitt des Bodens wenigstens einen Strömungskanal zum Durchfließen mit dem zu erwärmenden zulaufende Kaltwasser bildet.

Durch die erfindungsgemäße Vorrichtung lässt sich eine Duschwasserwärmerückgewinnung realisieren. Es hat sich weiterhin gezeigt, dass damit eine wenigstens gleichwertige und wenn nicht sogar bessere Wärmerückgewinnung erreichbar ist gegenüber den aus dem Stand der Technik bekannten Lösungen. Durch die Prägung können der Materialaufwand und Herstellungsaufwand für den Wärmetauscher im Vergleich zur Fertigung aus dem Vollen oder aus vielen Einzelteilen deutlich reduziert werden. Wärmetauscherflächen die zur Reinigung nicht direkt zugänglich sind, werden vollständig vermieden. Ein herausnehmen des Wärmetauschers zu Reinigungszwecken entfällt. Auch findet ggf. eine optimale Leitung des Brauchwassers auf der Oberseite des Wärmetauschers durch die wenigstens eine Prägung entstehenden Vorsprünge statt. Innen bildet die wenigstens eine Prägung auf einfache Weise den wenigstens einen Strömungskanal.

Vorteilhaft ist dabei, dass es sich bei der Duschwanne um eine Duschwanne in im Handel üblichen Standardmaßen handelt. Weiterhin ist dabei vorteilhaft, dass handelsübliche Geruchsverschlüsse einsetzbar sind, sodass keine ungewöhnlichen Anpassungen vorgenommen werden müssen. Dadurch können alle Normen erfüllt werden und für Installateure ist der Einbauaufwand minimal.

Eine weitere Lehre der Erfindung sieht vor, dass die Abdeckung wenigstens eine Öffnung aufweist, durch die Brauchwasser gezielt auf wenigstens einen Bereich des flächigen Elements aufgegeben wird. Die Abdeckung kann aus demselben Material wie der Rest der Duschtasse hergestellt sein, beispielsweise aus emailliertem Blech oder aus Kunststoff, oder auch aus anderen feuchtigkeitsresistenten Materialien hergestellt sein, wie beispielsweise Bambus, Holz oder Kunststoff. Zwischen der Abdeckung und der Vertiefung in der Duschtasse kann bevorzugt wenigstens teilweise eine Dichtung, bevorzugt eine Gummidichtung, vorgesehen sein, Hierdurch kann ein gezielte aufgeben ausschließlich über die Öffnungen des Brauchwassers auf das flächige Element erfolgen. Vorteilhaft ist weiterhin, dass die Abdeckung auf der Vertiefung in wenigstens einem Kontaktbereich Wasser durchlässig aufliegt. Die Abdeckung kann auch alternativ oder ergänzend zu einer oder mehreren Seiten am Rand Wasser durchlässig aufliegen, wodurch das Wasser optimal auf das flächige Element des Wärmetauschers geleitet wird. Insgesamt wird es hierdurch möglich, den Wärmeaustausch zwischen Brauchwasser und Frischwasser zu optimieren.

Eine weitere Lehre der Erfindung sieht vor, dass die wenigstens eine Öffnung in der Abdeckung nur in eine Richtung eingebracht, bevorzugt geprägt, gestanzt oder gebohrt, ist, so dass, wenn die Abdeckung auf der Vertiefung angeordnet ist, die wenigstens eine Öffnung in Richtung des Wärmetauschers eine Abtropfkante aufweist, so dass das Wasser an der Abtropfkante sich von der Abdeckung löst. Dadurch wird vermieden, dass sich Wasser flächig auf einer Unterseite der Abdeckung sammelt und abtrocknet. Beim Abtrocknen würden Rückstände auf dem Blech bleiben, die eine Aufwändige Reinigung erfordern.

Eine weitere Lehre der Erfindung sieht vor, dass die wenigstens eine Öffnung eine Länge aufweist, so dass sich ein hinteres Ende der wenigstens eine Öffnung über eine Unterseite der Abdeckung hinaus erstreckt. Hierdurch kann die Abtropfwirkung verstärkt werden.

Eine weitere Lehre der Erfindung sieht vor, dass es sich bei dem wenigstens einen flächigen Element um ein Blech aus Metall handelt. Hierdurch wird auf einfache Weise eine hinreichende Wärmeaufnahme aus dem Brauchwasser der Dusche und Übertragung an das zuzuführende Kaltwasser ermöglicht.

Eine weitere Lehre der Erfindung sieht vor, dass die Verbindung zwischen dem wenigstens einen Abschnitt des Bodens und dem wenigstens einen flächigen Element um eine stoffschlüssige Verbindung handelt, bevorzugt durch Kleben, Löten oder Schweißen. Hierdurch wird es auf einfache und kostengünstige Weise möglich, den Wärmetauscher herzustellen.

Eine weitere Lehre der Erfindung sieht vor, dass das wenigstens ein Abschnitt der Oberseite des flächigen Elements ein Gefälle, beispielsweise in Richtung eines Ablaufs der Duschwanne, aufweist oder mit einem Gefälle, beispielsweise in Richtung des Ablaufs, versehen angeordnet ist, so dass Brauchwasser auf der Oberseite des flächigen Elements sich im Gegenstrom zum im wenigstens einen Strömungskanal fließenden zu erwärmenden Kaltwasser fließt. Hierdurch lässt sich auf einfache Weise die Effizienz des Wärmetauschers erhöhen.

Dabei ist vorteilhaft, dass das Gefälle aus der Mitte heraus zu wenigstens zwei Ränder hin einfällt oder dass das Gefälle von einem Rand zu einem gegenüberliegenden Rand hin einfällt. Hierdurch lässt sich bevorzugt ein optimaler Gegenstrom erzeugen. Weiterhin wird an allen Stellen des Wärmetauschers auf einfache Weise eine möglichst große Temperaturdifferenz erreicht.

Eine weitere Lehre der Erfindung sieht vor, dass die Duschwanne einen Ablauf im Boden der Vertiefung aufweist, der getrennt von dem flächigen Element vorgesehen ist. Hierdurch kann während und nach Beendigung des Duschvorgangs das Wasser restlos abfließen.

Eine weitere Lehre der Erfindung sieht vor, dass der wenigstens eine Strömungskanal wenigstens einen Anschluss für wenigstens eine Zuführleitung für das zu erwärmende zulaufende Kaltwasser und wenigstens ein Anschluss für wenigstens eine Rückführleitung für das im Wärmetauscher erwärmte Kaltwasser zum Zuführen zu einer Mischbatterie oder zu einem Wassererwärmungsgerät der Dusche aufweist.

Dabei ist vorteilhaft, dass wenigstens einer der Anschlüsse, unterhalb der Vertiefung mit dem darin befindlichen Wärmetauscher angeordnet ist. Durch die Anordnung des wenigstens einen Anschlusses bzw. der Anschlüsse unterhalb der Duschtasse entfallen sämtliche sichtbare Anschlüsse und damit auch potentielle Verschmutzungsstellen. Ein weiterer Vorteil der Einleitung des Wassers von unten ist, dass hierdurch das Brauchwasser klassisch im Gegenstromprinzip von oben nach unten fließen kann, während das kalte Frischwasser von unten nach oben durch den wenigstens einen die Strömungskanal geleitet wird.

Eine weitere Lehre der Erfindung sieht vor, dass das wenigstens eine flächige Element und/oder der Boden der Vertiefung der Duschwanne aus Metall, bevorzugt Stahl, emaillierter Stahl, Kupfer, Aluminium oder Edelstahl, besteht. Hierdurch wird auf einfache Weise eine optimale Wärmeleitung bereitgestellt.

Nachfolgend wird die Erfindung anhand eines bevorzugten Ausführungsbeispiels in Verbindung mit einer Zeichnung näher erläutert. Dabei zeigen:
- Figur 1: eine räumliche Ansicht der erfindungsgemäßen Vorrichtung,
- Figur 2: eine räumliche Ansicht der erfindungsgemäßen Vorrichtung zu Figur 1 ohne Abdeckung mit sichtbarem Wärmetauscher,
- Figur 3: eine Draufsicht zu Figur 1, und
- Figur 4: eine Ansicht von unten zu Figur 1,
- Figur 5: eine erste Seitenansicht der langen Seite zu Figur 1,
- Figur 6: eine zweite Seitenansicht der kurzen Seite zu Figur 1, und
- Figur 7: eine vertikale Schnittansicht durch die erfindungsgemäße Vorrichtung in Längsrichtung.

Die Duschwanne 10 (siehe Figur 1 bis 7) weist einen Wannenbereich 11 auf, der beispielsweise mit einem Rand 12 umlaufend umgeben ist. Der Wannenbereich 11 weist eine begehbare Abdeckung 13 über einer Vertiefung 14 auf. Die Abdeckung 13 weist dabei Öffnungen 15 auf, durch die das warme Brauchwasser hindurch in die Vertiefung 14 gelangen kann. Eine Oberseite 31 der Abdeckung stellt die begehbare Oberfläche dar. Diese ist in Figur 1 und 3 in Draufsicht zusehen.

Die Vertiefung 14 weist einen Boden 16 auf, indem ein Ablauf 17 vorgesehen ist. In Figur 2 ist der Ablauf 17 bevorzugt im tiefsten Bereich der Vertiefung 14 vorgesehen. Am Ablauf 17 ist eine Ablaufgarnitur 18 vorgesehen (Figur 4, 5 und 6), die bevorzugt einen Geruchsverschluss (nicht dargestellt) beinhaltet. An der Ablaufgarnitur 18 ist ein Ablaufanschluss 19 angeordnet.

In der Vertiefung 14 auf dem Boden 16 ist ein Wärmetauscher 20 vorgesehen (siehe Figur 2 und 7). Der Wärmetauscher 20 ist gebildet aus einem Abschnitt des Bodens 16 und einem Flächenelement hier beispielsweise in Form eines Blechs 21.

Das Blech 21 weist eine Prägung 22 auf. Zur Bildung des Wärmetauschers 20 wird das Blech 21 auf dem Abschnitt des Bodens 16 angebracht. Dies geschieht bevorzugt, indem das Blech 21 mit dem Boden 16 flüssigkeitsdicht verbunden wird. Dies geschieht bevorzugt durch eine stoffschlüssige Verbindung wie beispielsweise Schweißen, Löten oder Kleben.

Bevorzugt ist das Blech 21 und auch der Boden 16 aus einem Metall. Nach Verbinden des Blechs 21 mit dem Boden 16 entsteht durch die Prägung 22 ein Strömungskanal 23 quasi im Inneren des Wärmetauschers 20. Der Strömungskanal 23 läuft dabei von einer ersten Anschlussöffnung 24 zum Zuführen des zu erwärmenden Frischwassers zu einer zweiten Anschlussöffnung 25 zur Abgabe des erwärmten Frischwassers.

Durch die Anschlussöffnung 24 gelangt das zu erwärmenden Frischwasser in den Strömungskanal 23. Das dann abschließend erwärmte Frischwasser tritt aus der Anschlussöffnung 25 aus und gelangt von dort über eine nicht dargestellte Leitung zur Duscharmatur.

Der in Figur 2 gezeigte Strömungskanal 23 ist dabei als eine Möglichkeit zweiteilig ausgeführt, so dass das Frischwasser zu zwei Seiten aus der ersten Anschlussöffnung 24 auf die zwei Strömungskanäle aufteilt, um am Ende in der Mitte wieder zu einem Strömungskanal vereinigt zu werden. Die Prägung 22 ist dabei so vorgesehen, dass der Strömungskanal 23 im Gegenstrom zum auf der Oberseite 26 des Blechs 21 ablaufenden Brauchwasser, wenn möglich, ausgerichtet ist.

Eine Vielzahl von Ausführungen, beispielsweise auch sternförmig zur Mitte des Blechs hin, sind möglich. Dabei werden dann auch unterschiedliche Anordnungen des Gefälles A des Bodens 16 vorgesehen. Bei einer sternförmigen, mittigen Anordnung der Strömungskanäle 23 muss der Boden 16 entsprechend von der Mitte zum Rand hin einfallen, damit ein optimaler Ablauf und Wärmetausch gewährleistet sind.

Die Prägung 23 bildet dabei auf der Oberseite 26 des Blechs 21 rinnenartige Vertiefungen 27, durch die das Brauchwasser aufgrund des Gefälles A zum Abschluss 17 abfließt. Ein restloses Abfließen des Brauchwassers wird somit erreicht.

Die Öffnungen 15, die hier bevorzugt als Löcher dargestellt sind, ermöglichen ein gezieltes aufgeben des Brauchwassers auf die Oberseite des Blechs 22. Die Öffnungen sind beispielsweise in Fig. 7 gezeigt. Die Abdeckung 13 ist hier als geprägtes Blech dargestellt weist eine Oberseite 31 als begehbare Oberfläche auf. Gegenüberliegend weist die Abdeckung 13 eine Unterseite 29 auf.

Zwischen der Oberseite 31 und der Unterseite 29 sind die Öffnungen 15 in die Abdeckung 13 eingebracht.

Ein Öffnung 15 weist bevorzugt an der Eingangsseite 32 der Öffnung 15 eine Rundung 33 auf, die die Öffnung umgibt.

Im Anschluss an die Rundung 33 kann sich eine Wandung 34 anschließen. Die Wandung 34 umgibt die Öffnung 15 und dient als Leitung durch die Abdeckung 13. Die Wandung 34 erstreckt sich bis zur Ausgangsseite 35.

Bevorzugt endet die Wandung 34 an der Ausgangsseite 35 in einer Abbruchkante 30.

Nicht dargestellt kann sich die Wandung 34 hin zur Oberseite 26 des Wärmetauschers 20 über die Unterseite 29 hinausgehend erstrecken, so dass die Abrisskante 30 näher an die Oberfläche 26 und damit an die Vertiefungen 27 gelangt, um das Brauchwasser präziser aufzugeben.

Das Brauchwasser tritt durch die Öffnung 15 hindurch und löst sich an der Abbruchkante 30 von der Oberfläche der Abdeckung 13, ohne dass Brauchwasser an der Unterseite 29 der Abdeckung 13 verbleibt.

Statt einer Vielzahl von Bohrungen, Stanzungen oder Prägungen kann die Öffnung 15 auch als Schlitz ausgeführt sein oder eine andere alternative Form aufweisen.

Das Frischwasser wird erwärmt, indem es durch den Strömungskanal 23 von der Anschlussöffnung 24 zur Anschlussöffnung 25 fließt. Gleichzeitig gelangt das warme Brauchwasser durch die Öffnung 15 auf die Oberseite 26 des Blechs 21 des Wärmetauschers 20 und fließt in den erinnern artigen Vertiefungen 27 entlang dem Strömungskanal zum Ablauf 17 und von dort über die Ablaufgarnitur ab. Durch die Wandung 28 zwischen Strömungskanal 23 und rinnenartige Vertiefung 27 findet ein Wärmeübertrag vom warmen Brauchwasser auf das kalte Frischwasser statt. Hierdurch wird das kalte Frischwasser erwärmt und eine Wärmerückgewinnung erfolgt.

## Patentansprüche

1. Duschwanne mit einer Vertiefung (14) in der Duschwanne (10), in der ein Wärmetauscher (20) zur Erwärmung von zulaufendem Kaltwasser beim Duschen durch Wärmerückgewinnung aus Brauchwasser vorgesehen ist, wobei über der Vertiefung (14) eine wasserdurchlässige, begehbare Abdeckung (13) vorgesehen ist, **dadurch gekennzeichnet, dass** der Wärmetauscher (20) wenigstens ein flächiges Element (20) mit wenigstens einer Prägung (21) vorsieht, das auf wenigstens einem Abschnitt eines Bodens (16) der Vertiefung (14) angeordnet und über eine Verbindung fest mit dem wenigstens einen Abschnitt des Bodens (16) verbunden ist, dass die Verbindung zwischen das wenigstens eine flächige Element (20) mit der wenigstens einen Prägung (21) und dem wenigstens einen Abschnitt des Bodens (16) flüssigkeitsdicht ausgeführt ist, so dass die wenigstens eine Prägung (22) des flächigen Elements (21) zusammen mit dem wenigstens einen Abschnitt des Bodens (16) wenigstens einen Strömungskanal (23) zum Durchfließen mit dem zu erwärmenden zulaufende Kaltwasser bildet.

2. Duschwanne nach Anspruch 1, **dadurch gekennzeichnet, dass** die Abdeckung (13) wenigstens eine Öffnung (15) aufweist, durch die Brauchwasser gezielt auf wenigstens einen Bereich des flächigen Elements (21) aufgegeben wird.

3. Duschwanne nach Anspruch 2, **dadurch gekennzeichnet, dass** die wenigstens eine Öffnung (15) in der Abdeckung (13) nur in eine Richtung eingebracht, bevorzugt geprägt, ist, so dass, wenn die Abdeckung (13) auf der Vertiefung (14) angeordnet ist, die wenigstens eine Öffnung (15) in Richtung des Wärmetauschers (20) eine Abtropfkante (30) aufweist.

4. Duschwanne nach Anspruch 2 oder 3, **dadurch gekennzeichnet, dass** die wenigstens eine Öffnung (15) eine Länge aufweist, so dass sich ein hinteres Ende der wenigstens eine Öffnung (15) über eine Unterseite (29) der Abdeckung (13) hinaus erstreckt.

5. Duschwanne nach einem der Ansprüche 1 bis 4, **dadurch gekennzeichnet, dass** es sich bei dem wenigstens einen flächigen Element (21) um ein Blech aus Metall handelt.

6. Duschwanne nach einem der Ansprüche 1 bis 5, **dadurch gekennzeichnet, dass** die Verbindung zwischen dem wenigstens einen Abschnitt des Bodens (16) und dem wenigstens einen flächigen Element (21) um eine stoffschlüssige Verbindung handelt, bevorzugt durch Kleben, Löten oder Schweißen.

7. Duschwanne nach einem der Ansprüche 1 bis 6, **dadurch gekennzeichnet, dass** das wenigstens ein Abschnitt der Oberseite (26) des flächigen Elements (21) ein Gefälle (A) aufweist oder mit einem Gefälle (A) versehen angeordnet ist, so dass Brauchwasser auf der Oberseite (26) des flächigen Elements (21) sich im Gegenstrom zum im wenigstens einen Strömungskanal (23) fließenden zu erwärmenden Kaltwasser fließt.

8. Duschwanne nach Anspruch 7, **dadurch gekennzeichnet, dass** das Gefälle (A) aus der Mitte heraus zu wenigstens zwei Ränder hin einfällt oder dass das Gefälle (A) von einem Rand zu einem gegenüberliegenden Rand hin einfällt, und/oder dass das Gefälle (A) in Richtung eines Ablaufs (17) der Duschwanne (10) einfällt.

9. Duschwanne nach einem der Ansprüche 1 bis 8, **dadurch gekennzeichnet, dass** die Duschwanne (10) einen Ablauf (17) im Boden der Vertiefung (14) aufweist, der getrennt von dem flächigen Element (21) vorgesehen ist.

10. Duschwanne nach einem der Ansprüche 1 bis 9, **dadurch gekennzeichnet, dass** der wenigstens eine Strömungskanal (23) wenigstens einen Anschluss für wenigstens eine Zuführleitung für das zu erwärmende zulaufende Kaltwasser und wenigstens ein Anschluss für wenigstens eine Rückführleitung für das im Wärmetauscher erwärmte Kaltwasser zum Zuführen zu einer Mischbatterie oder zu einem Wassererwärmungsgerät der Dusche aufweist.

11. Duschwanne nach Anspruch 10, **dadurch gekennzeichnet, dass** wenigstens einer der Anschlüsse unterhalb der Vertiefung (14) mit dem darunter befindlichen Wärmetauscher (20) angeordnet ist.

12. Duschwanne nach einem der Ansprüche 1 bis 11, **dadurch gekennzeichnet, dass** das wenigstens eine flächige Element und/oder der Boden der Vertiefung der Duschwanne aus Metall, bevorzugt Stahl, emaillierter Stahl, Kupfer, Aluminium oder Edelstahl, besteht.

13. Duschwanne nach einem der Ansprüche 1 bis 12, **dadurch gekennzeichnet, dass** zwischen der Abdeckung (13) und der Vertiefung (15) in der Duschtasse (10) wenigstens teilweise eine Dichtung, bevorzugt eine Gummidichtung, vorgesehen ist.

14. Duschwanne nach einem der Ansprüche 1 bis 13, **dadurch gekennzeichnet, dass** die Abdeckung (13) auf der Vertiefung (14) in wenigstens einem Kontaktbereich Wasser durchlässig aufliegt.
